# EUROPÄISCHE PATENTSCHRIFT

(11) **EP 1 199 616 B1**
(45) Veröffentlichungstag und Bekanntmachung des Hinweises auf die Patenterteilung: **10.12.2008**
(21) Anmeldenummer: 01122067.0
(22) Anmeldetag: 14.09.2001
(51) Int. Cl.: G04G 15/00

(54) **Zeitschaltvorrichtung insbesondere für Jalousien**
Time switching device in particular for blinds
Dispositif de commutation horaire en particulier pour jalousies

(30) Priorität: 16.10.2000 DE 10051263
(43) Veröffentlichungstag der Anmeldung: 24.04.2002
(73) Patentinhaber: Legrand-BTicino GmbH, 59494 Soest (DE)
(72) Erfinder: Mauz, Erwin, 59505 Bad Sassendorf (DE); Schröer, Carsten, 59505 Bad Sassendorf (DE)
(74) Vertreter: Hanewinkel, Lorenz

(56) Entgegenhaltungen:
- DE-A1- 19 743 098
- US-A- 5 062 032
- US-A- 6 060 852

## Beschreibung

Die Erfindung betrifft eine Zeitschaltvorrichtung, insbesondere für das Auf- und Zusteuern einer Jalousie, mittels eines endschaltergesteuerten richtungsumsteuerbaren Motors, wobei mittels Eingabesignalen in einem Mikroprozessor jeweils eine aktuelle Uhrzeit, ein Auf-Schaltzeitpunkt und ein Zu-Schaltzeitpunkt eingegeben sind und mittels eines Taktgebers die aktuelle Ist-Uhrzeit jeweils fortgezählt gespeichert und auf einer Uhrzeitanzeige dargestellt ist und jeweils, wenn durch einen ersten Vergleich die Überschreitung des Auf-Schaltzeitpunktes und auf einer Uhrzeitanzeige dargestellt durch die Ist-Uhrzeit ermittelt ist, das Aufsteuern erfolgt und jeweils, wenn durch einen zweiten Vergleich die Überschreitung des Zu-Schaltzeitpunktes durch die Ist-Uhrzeit ermittelt ist, das Zusteuern erfolgt, wobei der Auf-Schaltzeitpunkt und der Zu-Schaltzeitpunkt von jeweils einem skalierten Eingangsignalgeber dem Mikroprozessor zugeführt sind und das Aufsteuern und das Zusteuern jeweils für einen bis zu einer Endschalterbetätigung ausreichenden Zeitraum erfolgt

Es ist bekannt, das Öffnen und das Schließen von Jalousien durch eine Zeitschaltuhr vorzunehmen, deren Zeitschalträume für den Öffnungsvorgang und den Schließvorgang jeweils für die beiden Schaltausgänge einzeln mit betreffendem Beginn und Ende durch zahlreiche Bedienfunktionen diverser Tasten einprogrammiert werden müssen, was erheblichen Zeitaufwand bei der Zeitumstellung und Anpassung an veränderte Tageslichtverhältnisse erfordert.

Auf eine Vereinfachung der Bedienung zielen sogenannte Memorytaster-Steuerungen wie eine beispielsweise in der Schrift EP 0667440 A1 veröffentlicht ist. Diese speichern jeweils die Zeitpunkte einer Öffnungstastenbetätigung bzw. Schließtastenbetätigung für ein späteres Repetieren. Der Benutzer muss also jeweils bei einer Tageslicht- oder Gewohnheitsänderung zu einer geeigneten Morgen- bzw. Abendzeit die Taste betätigen. Weiche Zeiten jeweils gespeichert sind, ist nicht ersichtlich, was insbesondere bei einer Nutzung durch mehrere Personen und, wenn mehrere Jalousien mit derartigen Steuerungen versehen sind, verwirrend ist. Eine gewünschte Vorverlegung eines Schaltzeitpunktes ist stets erst am nächsten Tag zur entsprechenden Zeit möglich.
Aus der DE 19743098 A1 ist eine Zeitschaltuhr bekannt, bei der die Einstellung der Tageszeit und der Öffnungs- und Schließzeitpunkte eines Roll-Laden über zwei Drehschalter und einen Drucktaster eingestellt werden. Wesentliche Nachteile dieser Anordnung bestehen darin, dass die Uhrzeit sich nur mit einer Toleranz von 30 Minuten einstellen lässt und dass die Uhrzeit nicht angezeigt wird, was besonders im Hinblick auf die Umschaltung der Sommerzeit für einen Anwender verwirrend ist. Außerdem sind die Öffnungs- und Schließzeitpunkte nur in einem sehr groben Stundenraster einstellbar. Ferner ist keine Möglichkeit vorgesehen eine automatisches Öffnen oder Schließen eines Roll-Ladens vorübergehend zu deaktivieren.

Aus EP 0447849 A1 ist ferner eine elektronische Rollladensteuerung bekannt, die automatische Steuersignale zum Öffnen und Schließen eines Rollladens in Abhängigkeit der Sonnenaufgangszeit bzw. der Sonnenuntergangszeit erzeugt. Frontseitig ist eine Uhrzeitanzeige und eine Tastatur zur Erzeugung von Steuersignalen und zur Programmierung vorgesehen. Nachteil der beschriebenen Rollladensteuerung ist die für elektronische Geräte übliche, jedoch komplizierte Programmierung über eine Vielzahl von Tasten. Ferner ist es einem Anwender nicht möglich die Öffnungszeit bzw. die Schließzeit des Rollladens zu sehen.

Es ist Aufgabe der Erfindung, eine Zeitschaltvorrichtung, insbesondere für Jalousien, zu offenbaren, die jederzeit einfach und übersichtlich zu bedienen ist.

Die Lösung besteht darin, dass die Eingabesignale für die Einstellung der aktuellen Uhrzeit durch zwei Tasten dem Mikroprozessor signalisiert werden, indem jeweils nachdem eine gleichzeitige Betätigung beider Tasten mindestens über einen vorgegebenen Prüfzeitraum ermittelt worden ist, während eines Uhrstellzeitraumes beim Feststellen der Betätigung jeweils der einen oder anderen Taste ein schnelles Vor- oder Zurückstellen der aktuellen Uhrzeit erfolgt, und dass außerhalb des Uhrstellzeitraumes jeweils beim Feststellen einer Betätigung der einen Taste ein Aufsteuern erfolgt und jeweils beim Feststellen einer Betätigung der anderen Taste ein Zusteuern erfolgt.

Eingabemittel sind zwei Tasten, die zum einen dem Stellen der Uhr und zum anderen einer Übersteuerung der eingestellten Steuerzeitpunkte dienen. Das Stellen der Uhr wird durch eine gleichzeitige Betätigung beider Tasten über einen vorgegebenen Zeitraum eingeleitet. Eine Blinksteuerung der Uhrzeitanzeige zeigt die Stellbereitschaft an. Eine Betätigung der einen oder anderen Taste führt dann zu einem Hoch- oder Runterzählen des Uhrzeitspeicherinhaltes. Nach einer kurzen Wartezeit nach dem Stellen der Uhr wird die Stellbereitschaft verlassen und das Blinken abgestellt.

Wenn keine Stellbereitschaft vorliegt, kann vorteilhaft mit der einen Taste eine Aufsteuerung und mit der anderen eine Zusteuerung erfolgen. Bei jeweils nur kurzer Tastenbetätigung ist die Steuerzeit so vorgegeben, dass eine vollständige Jalousienverstellung bis in deren Endabschaltungsstellung erfolgt.

Wird eine der Tasten länger als für einen vorgegebenen Prüfzeitraum betätigt, wird vorteilhaft die Steuerung der Jalousie unmittelbar mit dem Loslassen der Taste beendet, so dass Zwischenstellungen beliebig angesteuert werden können.

Statt der Tastensteuerungen der Jalousie-Steuerausgänge ist vorteilhaft auch deren Steuerung über externe Steuermittel vorgesehen, deren Signale der Mikroprozessor zwar nicht zum Uhrstellen, jedoch zur Sofort-Steuerung in gleicher Weise wie die Tastensteuersignale nutzt. Auf diese Weise lassen sich auch mehrere Zeitschaltuhren quasi synchron schalten oder ein Helligkeitssignal od. dgl. zur Steuerung nutzen.
Weitere Eingabemittel sind zwei skalierte Eingangssignalgeber, die dem Mikroprozessor einen Auf-Schaltzeitpunkt und einen Zu-Schaftzeitpunkt zuführen. Die Vorgaben der Auf- und Zu-Schaltzeitpunkte werden vorteilhaft über Potentiometersignale vorgenommen, zwischen deren Maximalsignalpegel und Minimalsignalpegel proportional etwa dreißig Signalbereiche dem jeweils skalierten Zeitbereich zugeordnet werden. Die Potentiometersignale werden über einen Multiplexer einem Analog/Digitalumsetzer zugeführt. Da nur etwa 32 Werte aufgelöst werden müssen, kann durch eine Zeitmessung mittels einer einfachen Rampenspannung eines Zeitgliedes das Digitalsignal gewonnen werden, das das Analogsignal repräsentiert.
Die neuartige Zeitschaltvorrichtung erlaubt somit jederzeit sowohl den Aufsteuerzeitpunkt als auch den Zusteuerzeitpunkt zu verändern indem die Signalgeber verstellt werden. Die Einstellung ist jeweils an den Skalen abzulesen. Die Einstellbereiche sind zweckmäßig zwischen 5 und 10 Uhr sowie 17 und 22 Uhr gelegt. Eine Einstellgenauigkeit in der Größenordnung von 10 Min. ist ausreichend für den praktischen Gebrauch vorgesehen

Vorteilhaft sind die Potentiometer annähernd halbkreisförmig ausgebildet, wobei sinnfällig oben das Öffnen-Potentiometer und das Schließen-Potentiometer unten angeordnet sind. Um gut lesbare Skalen und bequeme Bedienung zu ermöglichen, sind die Potentiometer-Bedienhebel auf einem Gehäuse randseitig angeordnet und im Innenbereich davon die Uhrzeitanzeige sowie die Stelltasten. Letztere sind wiederum sinnfällig oben zum Öffnen und unten zum Schließen der Jalousie bzw. oben zum Vorstellen und unten zum Rückstellen der Uhrzeit vorgesehen.

Statt der Potentiometer sind auch andere Stellungsgeber zur Voreinstellung der Steuerzeiten geeignet. Insbesondere Incremental-Positionsgeber, die richtungsabhängige Codesignale und ein Nullstellungssignal an den Mikroprozessor abgeben, sind geeignet. Nachteilig ist jedoch, dass bei einem Stromausfall, der nicht von einer Pufferbatterie überbrückt wird, die Stellungsinformation verloren geht und mit dem Stellen der Uhr auch die Nullpositionen und danach die Steuerpositionen eingestellt werden müssen.

Der Zustand nach einem nicht überbrückten Stromausfall wird zweckmäßig durch ein Dauerblinken der Uhr angezeigt bis die Uhr wieder gestellt ist und erforderlichen falls die Neueinstellung der Steuerzeiten vorgenommen wurde.

Weiterhin ist es vorteilhaft vorgesehen, die Nullstellung des Eingangssignalgebers, d. h. der Positionssignalgeber oder Potentiometer, im Mikroprozessor derart gesondert auszuwerten, dass jeweils dann kein Auf- bzw. Zu-Schaltzeitpunkt zum Vergleich mit der Uhrzeit bereitgestellt wird und somit kein entsprechendes Steuersignal ausgegeben wird. Der übrige Einstellbereich der Eingangssignalgeber wird zweckmäßig auf 5 Stunden verteilt, so dass bei dreißig Teilbereichen eine Auflösung der Zeitvorgabe von 10 Minuten erreicht ist.

Der Aufbau der Vorrichtung ist vorteilhaft in einem Unterputzblock ausgeführt, auf dem eine Deckplatte ähnlich einer Schalterdeckplatte montiert ist, unter der die Eingangssignalgeber und Schalterkontakte montiert sind und durch deren Durchbrüche die Einstellhebel der Eingangssignalgeber reichen, an denen Zeiger auf die Skalierungen gerichtet angeordnet sind. Die Tasten sind vorzugsweise mit einem Filmscharnier an die Deckplatte angelenkt. Mittig ist ein Durchbruch für die LCD-Uhranzeige vorgesehen.

In dem Unterputzblock sind der Mikroprozessor, dessen Netzteil, die Schaltrelais und eine Klemmleiste untergebracht. Eines der Relais hat zweckmäßig einen Arbeitskontakt, der die Netz-Phasenleitung auf einen Wechselkontakt des zweiten Relais schaltet, dessen Arbeits- und Ruhekontakt über den jeweils zugehörigen Endschalter des Jalousienantriebes an die Richtungsanschlüsse des Motors zu schalten sind, zwischen denen eine phasenschiebende Reaktanz angeordnet ist.

Zur Erleichterung der Zeiteinstellung ist es vorteilhaft vorgesehen, dass jeweils dann, wenn eine Einstellungsänderung vorgenommen worden ist, also ein geänderter Auf- oder Zuschaltzeitpunkt übernommen wird, dieser statt der Ist-Zeit auf die Uhrzeitanzeige im Blinkmodus aufgeschaltet und so für einige Sekunden angezeigt wird.

Eine weitere vorteilhafte Ausgestaltung ist eine Schalttafeleinbauversion, die bevorzugt als Mehrfachsteuervorrichtung ausgebildet ist. Beispielsweise ist diese Steuervorrichtung für drei Jalousien ausgelegt und weist somit sechs skalierte Zeiteinstellmittel, z. B. Potentiometer, sowie je Jalousie zwei dazu gehörige Relais auf.

Außerdem sind vorteilhaft je zwei Tasten und je zwei externe Schalteingänge für jeweils eine Jalousie vorgesehen. Die Eingänge und Ausgänge werden in einem Multiplexprogramm bedient. Die gesamte Anordnung benötigt sechs Standard-Modulbreiten des üblichen Einbausystems. Die Uhranzeige und die Stellmittel der Uhr sind für alle Kanäle gemeinsam genutzt.

Für die Uhreinstellung sind wie von Schaltuhren bekannt vier Einstelltasten vorgesehen, von denen eine dem "Uhrzeit-Einstellen" dient, zwei "+", "-" Veränderungstasten sind und eine "OK-Taste" zur Bestätigung und Zeitübernahme in den Istzeitspeicher dient.

Diese letzten drei Tasten sind auch zu einer Datums- und Wochentags-Einstellung vorteilhaft zu nutzen, indem die Datumseinstellung durch eine "Datum-Taste" eingeleitet wird, worauf während des Einstellvorganges das Datum auf der LCD-Anzeigevorrichtung angegeben wird in Form von Monat und Tag. Der aktuell eingestellte Wochentag wird zweckmäßig auf einer LED-Leiste unter entsprechender Beschriftung angezeigt.

Das gespeicherte Datum dient in Verbindung mit einem entsprechenden Programm in bekannter Weise einer Sommer/- Winterzeitumschaltung. Durch eine weitere Taste "SU/WI" lässt sich durch eine Betätigungsfolge die Anpassung der Istzeit jeweils für Europa, USA, GB aktivieren oder auf eine manuelle Umstellung oder einen Aus-Zustand umstellen. Der jeweils gewählte Zustand wird blinkend auf der LCD-Anzeige kurz angezeigt.

Die laufende Wochentagberechnung und -anzeige wird vorteilhaft genutzt, indem pro Jalousienkanal eine Wochenend-Sperrfunktion eingeführt wird, die jeweils durch eine Tastenbetätigung aktiviert und auf einer dem Kanal zugeordneten LED-Anzeige signalisiert wird und durch eine weitere Tastenbetätigung deaktiviert wird.

Es kann je eine Sperrtaste pro Kanal vorgesehen sein oder eine gemeinsame Betätigung der Auf- und Zu-Taste zur Sperrung bzw. Entsperrung genutzt werden.

Die Wochenendsperre ermöglicht es bei Anwendung in einem Ladenlokal die Automatikfunktion am Samstag und Sonntag für einzelne Kanäle zu sperren. Beispiel: Im Bürotrakt (Kanal 1) und im Lagerraum (Kanal 2) sollen die Jalousien am Wochenende geschlossen bleiben, die Schaufensterjalousien (Kanal 3) soll jedoch durch das automatische Programm gesteuert werden. Die Funktion Wochenendsperre unterdrückt lediglich die Automatikfunktion, die Steuerung von Hand ist immer möglich.

Die wesentlichen Vorteile für den Anwender sind:
Die gesamte Zeitsteuertechnik einer Jalousieanlage ist zentral in einem Verteilerschrank untergebracht;
   einfache Bedienung (Programmierzeit ca. 5 Minuten komplett);
   ist jederzeit für den Benutzer am Steuergerät erkennbar, wann die Jalousien verfahren werden. (Position der Einstellorgane);
   leicht veränderbare Zeitwerte (Wechsel der Jahreszeiten);
   jede der beiden Funktionen "automatisch Auffahren" oder "automatisch Abfahren" kann getrennt außer Betrieb gesetzt werden (z. B. Wochenende: Abends autom. Abfahren, jedoch von Hand morgens auffahren);
   Wochenendsperren für jeden Kanal sind einzeln wählbar;
   die Steuerung ist modular nach Bedarf erweiterbar durch:
   einen Sensormodul (Wind/Sonne), wenn Windschutzfunktion oder Sonnenschutzfunktion erforderlich sind, oder durch einen Astromodul für die zusätzliche Steuerung in Abhängigkeit von Sonnenauf-/untergang (Anpassung an die jahreszeitlichen Änderungen).

Vorteilhafte Ausgestaltungen sind in den Figuren 1 bis 6 dargestellt:
Fig. 1 zeigt ein Blockschaltbild der Zeitsteuerung;
Fig. 2 zeigt eine Aufsicht einer Unterputzausführung;
Fig. 3 zeigt eine Explosionsdarstellung der Bedien- und Anzeigenteile zu Fig. 2;
Fig. 4 zeigt ein alternatives Detail zum Eingangssignalgeber;
Fig. 5 zeigt ein Steuerschema des Programmablaufes;
Fig. 6 zeigt eine Mehrkanal-Jalousiesteuervorrichtung.

Figur 1 zeigt ein Blockschaltbild mit der Beschaltung des Mikroprozessors (MP). Dieser ist eingangsseitig mit zwei Eingangssignalgebern, hier Potentiometern (P1, P2) verbunden, deren Stellsignale über einen Eingangsmultiplexer (MPX) eine Analog/Digitalwandlung (A/D) zugeführt sind. Weiterhin sind zwei Tasten (TA, TZ) und zwei Eingänge für Externsignale (S1, S2) an Digitaleingänge angeschlossen. Eine Uhrtaktgeberschaltung (CL) steuert die internen Uhrzeitzähler des Mikroprozessorchips. Ausgangsseitig sind eine Uhrzeitanzeige LCD angeschlossen sowie zwei Relais (R1, R2).

Eines der Relais (R1) steuert einen Arbeitskontakt (AK), der die Netzphase (P) auf einen Wechselkontakt (W) des zweiten Relais (R2) schaltet, dessen Arbeits- und Ruhekontakt über Klemmen aus dem Schaltblock herausgeführt sind. Diese Kontaktanschlüsse werden im Falle einer Jalousiensteuerung über einen jeweils zugehörigen Endabschalter (EA, EZ) an die Anschlüsse (MA, MZ) der richtungssteuernden Wicklungen des Motors (M) angeschlossen, zwischen denen ein Kondensator (C) als Phasenschieber angeschlossen ist. Der Netznulleiter (N) ist an dem Motor (M) und an ein Netzteil (NT) angeschlossen, das außerdem mit dem Phasenleiter (P) verbunden ist.

Figur 2 zeigt die Aufsicht auf ein Unterputzeinbaugerät, dessen Deckplatte (AP) alle Anzeige- und Bedienteile trägt. Mittig ist in einem Durchbruch die Uhrzeitanzeige LCD platziert und oberhalb und unterhalb davon sind jeweils ein fast halbkreisförmiger Ausschnitt eingebracht, in denen jeweils ein Stellhebel (H1, H2) mit einem Skalenzeiger angeordnet ist, der auf eine Zeitskala der Aufstellzeit (AS) bzw. Schließzeit (ZS) zeigt. Die Skalen sind mit den Stundenbezeichnungen 5 bis 10 bzw. 17 - 22 beschriftet, sowie mit einer Ausstellung -OFF-.

Zwischen der Uhrzeitanzeige LCD und den Ausschnitten der Einsteller (H1, H2) sind kreisabschnittförmige Tastenknöpfe (TAT, TZT) mit Filmscharnieren angelenkt und ansonsten freige-schnitten. Sie tragen Symbole, die nach oben bzw. unten weisen und die Richtung der Funktionswirkung darstellen.

Figur 3 zeigt eine Explosionsdarstellung der frontseitig liegenden Bauteile der Anordnung von Figur 2. Die Deckplatte (AP) weist die teilringförmigen Ausschnitte (D2, D3) mit den Skalen (AS, ZS), den Tastenknöpfen (TAT, TZT) und dem zentralen Durchbruch (D1) für die LCD-Anzeige auf. Randseitig sind Raststege angespritzt, die zur Halterung der Baueinheit in der Unterputzdose dienen.

Hinter den Ausschnitten (D2, D3) sind ringförmige Schieber (L1, L2) konzentrisch drehverschieblich gelagert, die jeweils einen der Einstellhebel (H1, H2) frontseitig tragen und rückseitig mit einem Schleifkontakt versehen sind, der auf einer der Signal-geber-, bzw. Potentiometerbahnen (PB1, PB2) schleift, die sich auf der Kontaktplatte (KP) befinden. Diese trägt außerdem Anschlüsse (LCK) für die LCD-Anzeige und für die Tastenkontakte (TK1, TK2) sowie andererseits Anschlüsse für den Mikroprozessor.

Figur 4 zeigt hälftig eine alternative Kontaktplatte (KP1), die statt der Potentiometerbahnen sektorförmig untereinander verbundene, winkelversetzte Kontakte (SK1, SK2), die jeweils durch die Kontaktschleifer an den Schiebern (L1, L2) mit der Grundkontaktbahn (GB) verbunden werden und beim Verstellen richtungsorientierte De/Incrementsignale abgeben. Am Ende jedes Bahnpaares ist ein Null-Stellungs-Kontakt (NK1) angeordnet.

Figur 5 zeigt ein Funktionsschema des Programms des Mikroprozessors. Es sind Gatter-Symbole benutzt, die die logischen Verknüpfungen der Signale und Zustände veranschaulichen. Es sind zwei miteinander verknüpfte Komplexe gezeigt, von denen der eine die Auswertung der Tastenbedienungen und der andere die Auswertung der Eingangssignale der Einstellmittel betrifft.

Die beiden Tastensignale (TA, TZ) werden in ihre vier Zustände in einem Tastensignaldecoder (TDEC) decodiert. Sind beide Tasten aktiviert, wird ein erster Zeitzähler (Z1) aktiviert, der eine Prüfzeit (PZ) von z. B. 3 sec. abzählt. Ist die Prüfzeit (PZ) abgelaufen und werden die beiden Tasten (TA, TZ) immer noch betätigt, wird ein zweiter Zeitzähler aktiviert, der einen Uhrstellzeitraum von z. B. 5 sec. abzählt, während welcher ein LCD-Blinken gesteuert wird und mit einem Taktsignal(CL) Vor- oder Zurück-Uhrstellen (CL+, CL-) freigegeben wird, solange jeweils nur eine der Tasten (TA, TZ) betätigt ist. Die Stellsignale (CL+, CL-) sind an geeigneter Stelle in den Ist-Zeitzähler (ISTT) eingespeist, der an seinem Grundeingang wie auch die anderen Zeitzähler mit den Taktsignalen (CL) gespeist ist, so dass er die Tageszeit abzählt.

Solange jeweils eine Taste zum Uhrstellen gedrückt ist, wird der zweite Zeitzähler (Z2), der den Uhrzeitstellzeitraum (UZ) abzählt, stets zurückgestellt.

Ist der Uhrzeitstellzeitraum (UZ) ohne eine weitere Tastenbetätigung abgelaufen, und wird danach eine der Tasten (TA, TZ) betätigt, wird ein dritter Zeitzähler (Z3) gestartet, der einen Grenzzeitraum (GZ) von z. B. 0,4 sec abzählt. Ist während dessen keine der Tasten mehr gedrückt, so bleibt in einem Merker (FF) gespeichert, welche der beiden Tasten (TA, TZ) vorher gedrückt war, und es wird ein vierter Zeitzähler (Z4) aktiviert, der einen Endschalter-Betätigungszeitraum von z. B. 3 Minuten abzählt. Von diesem wird der Ausgang, der das erste Relais (R1) ansteuert beaufschlagt. Weiterhin wird von diesem, falls der Merker (FF) die vorherige Betätigung der Aufsteuertaste (TA) angibt, der Ausgang für das zweite Relais (R2) beaufschlagt. Somit führt eine Betätigung einer der Tasten (TA, TZ) für eine kürzere Zeit als die Grenzzeit (GZ) zum Öffnen bzw. Schließen der Jalousie.

Wird außerhalb des Uhrstellzeitraumes eine der Tasten (TA, TZ) länger als die Grenzzeit (GZ) betätigt, ist der vierte Zähler also in seinen Endzustand gekommen, so wird unmittelbar der Ausgang zum ersten Relais (R1) angesteuert und je nach der Merkerstellung auch der Ausgang zum zweiten Relais (R2). Somit kann die Jalousiesteuerung auch auf Zwischenstellungen vorgenommen werden.

Für die automatische zeitabhängige Steuerung erfolgt eine Prüfung und Aufbereitung der Eingangssignale (ES1, ES2) darauf, ob sie jeweils nicht Null sind bzw. die Anfangsstellung vorliegt, in der keine automatische Steuerung erfolgen soll. Weiterhin wird jeweils der ermittelte Positionswert des Eingabestellers auf eine Zeitangabe gemäss der Skalierung mit einer Kalibrierung (cal) normiert und in den zugehörigen Speicher des Auf-Schaltzeitpunktes (AT) bzw. Zu-Schaltzeitpunktes (ZT) geladen. Deren Inhalte werden laufend mit der Istzeit im Uhrzeitzähler (ISTT) mit den zugehörigen Vergleichen (V1, V2) verglichen. Tritt Gleichheit auf und ist das entsprechende Eingangssignal (ES1, ES2) nicht Null, so wird der Merker (FF) entsprechend eingestellt und der vierte Zeitzähler (Z4) aktiviert, wodurch die Ausgänge zu den Relais (R1, R2) entsprechend der Merkereinstellung aktiviert werden.

Vorteilhaft wird immer dann, wenn ein Einstellwert von einem Eingangssignalgeber übernommen worden ist, in einem Vergleich (V3, V4) geprüft, ob der Wert von dem des bereits gespeicherten zugehörigen Auf- bzw. Zu-Steuerzeitpunktes differiert, und wenn dies der Fall ist, wird er gespeichert und der Zeitzähler (Z2) gestartet, der die Uhrzeitanzeige (LCD) blinkend steuert, und ein Merker (FF2) gesetzt, der die Anzeige des neu gespeicherten Wertes statt der aktuellen Uhrzeit zur Darstellung auf der Uhrzeitanzeige (LCD) bringt. Falls Potentiometer für die Eingabe genutzt werden, kann die Darstellung des eingestellten Wertes wesentlich genauer sein, als die Skalierung zum Stellhebel.

Figur 6 zeigt ein Schalttafeleinbaugerät für drei Jalousien-Antriebssteuerungen. Es sind jeweils zwei Potentiometer (P1 - P6) mit skalierten Einstellmitteln vorgesehen sowie zwei Tasten (11, 12; 21, 22; 31, 32), die der Sofort- bzw. Direktsteuerung der zugehörigen Jalousie dienen. Die Breite des Einbaublockes entspricht sechs Modulbreiten im Normsystem.

Der Uhrzeitstellung dienen vier Tasten "Uhrsymbol", ("+", "-") und "OK" in bekannter Weise.

Einer Wochenendsperrfunktion dient die Wochentaganzeige aus LED-Elementen und dem jeweiligen Jalousienkanal zur Sperrenanzeige eine weitere LED-Diode und ggfls. je eine zugehörige Taste (1 - 3).

Eine "Datum"-Taste dient der Eingabe eines aktuellen Datums und eine "SU/WI"-Taste dient der Auswahl der Auswahl einer Umschaltart zwischen den Jahreszeitenumstellungen diverser Staaten oder der Ausschaltung der Funktion.

Figur 6 zeigt die Frontseite einer Dreikanal-Jalousien-Steuervorrichtung. Die Anschlussklemmenbelegung ist in der Bezugszeichenliste zusammengestellt.

Außerdem ist eine Externbeschaltung der Klemmen beispielhaft dargestellt. Die sogenannten Nebenstelleneingänge sind mit je einem Taster (TE1, -TE6) beschaltet, von denen jeweils ein Paar zum Auf- und Zusteuern in der Nähe der zugehörigen Jalousie (J1-J5) angeordnet ist. Ein weiteres Tastenpaar (TP) dient einer vollständigen Auf- oder Zusteuerung aller Jalousien; es ist vorzugsweise an einem zentral zugänglichen Ort installiert. Beispielhaft ist eine Jalousiengruppe (J3 - J5) über je ein Trennrelais (TR) pro Jalousie an einem Ausgangskanal angeschlossen, so dass jeweils ein Parallelbetrieb bis zur individuellen Endabschaltung erfolgt.

## Patentansprüche

1. Zeitschaltvorrichtung, insbesondere für das Auf- und Zusteuern einer Jalousie, mittels eines endschaltergesteuerten richtungsumsteuerbaren Motors (M), wobei mittels Eingabesignalen in einem Mikroprozessor (MP) jeweils eine aktuelle Uhrzeit, ein Auf-Schaltzeitpunkt (AT) und ein ZuSchaltzeitpunkt (ZT) eingegeben sind und mittels eines Taktgebers (CL) die aktuelle Ist-Uhrzeit jeweils fortgezählt gespeichert und auf einer Uhrzeitanzeige dargestellt ist und jeweils, wenn durch den Mikroprozessor (MP) in einem ersten Vergleich (V1) die Überschreitung des Auf-Schaltzeitpunktes und auf einer Uhrzeitanzeige (LCD) dargestellt durch die Ist-Uhrzeit ermittelt ist, das Aufsteuern erfolgt und jeweils, wenn durch den Mikroprozessor in einem zweiten Vergleich (V2) die Überschreitung des Zu-Schaltzeitpunktes (ZT) durch die Ist-Uhrzeit ermittelt ist, das Zusteuern erfolgt, wobei der Auf-Schaltzeitpunkt (AT) und der Zu-Schaltzeitpunkt (ZT) von jeweils einem skalierten Eingangsignalgeber (P1, P2) dem Mikroprozessor (MP) zugeführt sind und durch diesen das Aufsteuern und das Zusteuern jeweils für einen bis zu einer Endschalterbetätigung ausreichenden Zeitraum (EBZ) erfolgt, **dadurch gekennzeichnet, dass** die Eingabesignale für die Einstellung der aktuellen Uhrzeit durch zwei Tasten (TA, TZ) dem Mikroprozessor (MP) signalisiert werden, indem jeweils nachdem eine gleichzeitige Betätigung beider Tasten (TA, TZ) mindestens über einen vorgegebenen Prüfzeitraum (PZ) ermittelt worden ist, während eines Uhrstellzeitraumes beim Feststellen der Betätigung jeweils der einen oder anderen Taste (TA, TZ) ein schnelles Vor- oder Zurückstellen der aktuellen Uhrzeit erfolgt, und dass außerhalb des Uhrstellzeitraumes jeweils beim Feststellen einer Betätigung der einen Taste (TA) ein Aufsteuern erfolgt und jeweils beim Feststellen einer Betätigung der anderen Taste (TZ) ein Zusteuern erfolgt.

2. Zeitschaltvorrichtung nach Anspruch 1, **dadurch gekennzeichnet, dass** jeweils wenn außerhalb des Uhrstellzeitraumes eine Betätigungsdauer einer der Tasten (TA, TZ) unterhalb eines Grenzzeitraumes (GZ) festgestellt worden ist, das Auf- oder Zusteuern für einen zu einer Endschalterbetätigung ausreichenden Zeitraum (EBZ) erfolgt und andernfalls das Auf- oder Zusteuern mit Beendigung der Tastenbetätigung endet.

3. Zeitschaltvorrichtung nach einem der vorstehenden Ansprüche, **dadurch gekennzeichnet, dass** die Eingangssignalgeber (P1, P2) Potentiometer, digitale Positionscodegeber oder Increnlentalcodegeber mit einer Nullstellungsmeldung, sind.

4. Zeitschaltvorrichtung nach Anspruch 3, **dadurch gekennzeichnet, dass** die Endstellungsmeldungen jeweils keinem Auf-Schaltzeitpunkt (AT) oder Zu-Schaltzeitpunkt (ZT) und die übrigen Positionswerte oder -codes jeweils 10-Minuten-Schritten zugeordnet sind und dem ersten Positionswert oder -code jeweils der Auf-Schaltzeitpunkt (AT) 5 Uhr bzw. der Zu-Schaltzeitpunkt (ZT) 17 Uhr zugeordnet und skaliert sind.

5. Zeitschaltvorrichtung nach einem der vorstehenden Ansprüche, **dadurch gekennzeichnet, dass** durch den Mikroprozessor (MP) jeweils, wenn durch ihn eine Änderung einer Einstellung eines Eingangssignalgebers (P1, P2) durch einen Vergleich (V3, V4) des neuen normierten Auf- oder Zuschaltzeitpunktes mit dem noch gespeicherten entsprechenden Auf- bzw. Zuschaltzeitpunkt (AT, ZT) ermittelt ist, dieser statt der Ist-Zeit der LCD-Anzeige für eine vorgegebene Zeit zur blinkenden Darstellung zugeführt ist.

6. Zeitschaltvorrichtung nach einem der vorstehenden Ansprüche, **dadurch gekennzeichnet, dass** die Eingangssignalgeber (P1, P2) jeweils auf einem annähernd halbkreisförmigen Teilkreis angeordnet sind, innerhalb dessen die Uhrzeitanzeige (LCD) platziert ist sowie jeweils eine der Tasten (TA, TZ) dem Auf- bzw. Zuschaltzeitgeber oberhalb bzw. unterhalb der Uhrzeitanzeige (LCD) zugeordnet angeordnet sind.

7. Zeitschaltvorrichtung nach einem der Ansprüche 3 bis 6, **dadurch gekennzeichnet, dass** eine Kontaktplatte (KP) Anschlusspunkte (LCK) für die Uhrzeitanzeige (LCD), die Positionscodekontakte (PK1, PK2) oder Potentiometerbahnen (PB1, PB2) der Eingangssignalgeber (P1, P2), Schaltkontakte (TK1, TK2) der Tasten (TA, TZ) und Mikroprozessoranschlüsse trägt.

8. Zeitschaltvorrichtung nach Anspruch 7, **dadurch gekennzeichnet, dass** sie zusammen mit Ausgangsschaltrelais (R1, R2) gekapselt an einem Unterputzeinbaurahmen montiert ist und über der Kontaktplatte (KP) eine äußere Abdeckplatte (AP) gehalten ist, die Durchbrüche (D1 - D3) für die Uhrzeitanzeige (LCD), Stellhebel (H1, H2) der Eingangssignalgeber (P1, P2) und deren Skalierungen (AS, ZS) sowie scharnierartig angelenkte Tastenknöpfe (TAT, TZT) der Tasten (TA, TZ) aufweist.

9. Zeitschaltvorrichtung nach Anspruch 8, **dadurch gekennzeichnet, dass** die Stellhebel (H1, H2) mit konzentrischen Lagerringen (L1, L2) verbunden sind, die unter der Abdeckplatte (AP) verdrehbar gelagert sind und Schleifkontakte der analogen oder digitalen Eingangssignalgeber (P1, P2) tragen.

10. Zeitschaltvorrichtung nach Anspruch 8, **dadurch gekennzeichnet, dass** eines der Ausgangsschaltrelais (R1) einen Wechselkontakt (W) betätigt und das andere einen Arbeitskontakt (AK) betätigt und ein Phasenanschluss (P) an den Arbeitskontakt (AK) gelegt ist und die geschaltete Phase an den Wechselkontakt (W) gelegt ist und dessen Arbeits- und Ruheanschlüsse jeweils mit einem Endschalter (EA, EZ) für eine Aufstellung bzw. Zustellung verbunden sind, zwischen deren abgehenden Kontakten eine Phasenschieberimpedanz (C) geschaltet ist und die jeweils an einen Motorwicklungsanschluss (MA, MZ) geführt sind, dessen Wicklungen andernends mit einem Nulleiter (N) verbunden sind.

11. Zeitschaltvorrichtung nach einem der Ansprüche 1 bis 5, **dadurch gekennzeichnet, dass** an dem Mikroprozessor (MP) mehrere Paare von Eingangssignalgebern (P1 - P6) und Eingabetasten (11, 12; 21, 22; 31, 32) sowie externe Eingabeleitungen (El - E3) sowie Relais mit Ausgabeanschlüssen (A1 - A3) für das Auf- und Zusteuern angeschlossen sind und ein Programm diese in einem Multiplexbetrieb bedient.

12. Zeitschaltvorrichtung nach Anspruch 11, **dadurch gekennzeichnet, dass** sie in ein Schalttafeleinbaugehäuse eingebaut ist und sechs Standard-Modulbreiten belegt.

## Claims

1. Time switching device, in particular for the controlled opening and closing of a blind, using an direction controlled motor (M), which is controlled by an end switch, wherein a current time of day, a opening switching time (AT) and a closing switching time (ZT) are fed to a microprocessor (MP) by means of input signals, and the actual time is stored in an incremented manner by means of a clock (CL) and displayed on a clock display, and the controlled opening takes place each time the microprocessor (MP) detects, by way of an initial comparison (V1), that the actual time depicted on a clock display (LCD) exceeds the opening switching time, and the controlled closing takes place each time the microprocessor (MP), by way of a second comparison (V2), detects that the actual time exceeds the closing switching time (ZT), wherein the opening switching time (AT) and the closing switching time (ZT) are fed to the microprocessor (MP) by one scaled input signal transmitter (P1, P2) respectively, which actuates the controlled opening and closing respectively for a period of time (EBZ) sufficient for actuating the end switch,
**characterized in that** the input signals for setting the current time are signalled to the microprocessor (MP) by two buttons (TA, TZ) in such a way that, after each time that a simultaneous actuation of both buttons (TA, TZ) has been detected for at least a predetermined testing period (PZ), a fast forward or backward adjustment of the current time takes place during a clock setting period if the actuation of one or the other button (TA, TZ) respectively is detected, and that outside the clock setting period a controlled opening takes place each time an actuation of one button (TA) is detected, and a controlled closing takes place each time an actuation of the other button (TZ) is detected.

2. Time switching device according to claim 1, **characterized in that** each time an actuation length below a limit period (GZ) of one of the buttons (TA, TZ) has been detected outside the clock setting period, the controlled opening or closing takes place for a period of time (EBZ), sufficient for actuating the end switch, and otherwise the controlled opening or closing ends when the actuation of the button ends.

3. Time switching device according to one of the above claims, **characterized in that** the input signal transmitters (P1, P2) are potentiometers, digital position code generators or incremental code generators with a zero position reporting.

4. Time switching device according to claim 3, **characterized in that** the end position signals are not assigned to a opening switching time (AT) or to a closing switching time (ZT) respectively, and the remaining position values or codes are assigned to 10 minute increments respectively, and the opening switching time (AT) 5 AM and the closing switching time (ZT) 5 PM respectively are assigned to the first position value or code and scaled accordingly.

5. Time switching device according to one of the above claims, **characterized in that** each time the microprocessor (MP) detects a modification of a setting of an input signal transmitter (P1, P2) by way of a comparison (V3, V4) of the new normalized opening or closing time with the corresponding opening or closing time (AT, ZT) still stored, it is fed to the LCD display for a flashing display for a predetermined time instead of the actual time.

6. Time switching device according to one of the above claims, **characterized in that** the input signal transmitters (P1, P2) are each arranged on a roughly semicircular graduated circle, within which the clock display (LCD) is placed, and the buttons (TA, TZ), respectively assigned to the opening or the closing time transmitter, are arranged and placed above and below the clock display (LCD).

7. Time switching device according to one of the claims 3 to 6, **characterized in that** a contact plate (KP) carries connection points (LCK) for the clock display (LCD), the position code contacts (PK1, PK2) or potentiometer tracks (PB1, PB2) of the input signal transmitters (P1, P2), switching contacts (TK1, TK2) of the buttons (TA, TZ), and microprocessor leads.

8. Time switching device according to claim 7, **characterized in that** it is mounted together with output switching relays (R1, R2) in a capsule at a flush-type mounting frame, and an outer cover (AP) is held above the contact plate (KP), said cover having openings (D1 - D3) for the clock display (LCD), adjusting levers (H1, H2) for the input signal transmitters (P1, P2) and their scales (AS, ZS) as well as key buttons (TAT, TZT) of the buttons (TA, TZ) linked in a hinge-like fashion.

9. Time switching device according to claim 8, **characterized in that** the adjusting levers (H1, H2) are connected with concentric bearing rings (L1, L2), which are pivoted underneath the cover plate (AP) and bear sliding contacts of the analog or digital input signal transmitters (P1, P2).

10. Time switching device according to claim 8, **characterized in that** one of the output switching relays (R1) actuates a change-over contact (W) and the other actuates a closed-circuit contact (AK), and a phase connection (P) is connected to the closed-circuit contact (AK), and the switched phase is connected to the change-over contact (W), whose normally open and normally closed connections are connected with an end switch (EA, EZ) respectively for an open and a closed position, between the efferent contacts of which a phase shifter impedance (C) is connected and which are respectively connected at a motor winding connection (MA, MZ) whose windings are connected to a neutral conductor (N) at the other end.

11. Time switching device according to one of the claims 1 to 5, **characterized in that** several pairs of input signal transmitters (P 1 - P6) and input keys (11, 12, 21, 22, 31, 32) as well as external input lines (El - E3) and relays with output connections (A1 - A3) are connected to the microprocessor (MP) for the controlled opening and closing, and a program runs them in a multiplex mode.

12. Time switching device according to claim 11, **characterized in that** it mounted in a control panel installation housing and takes up six times a standard module width.

## Revendications

1. Dispositif de commutation horaire, en particulier pour le contrôle d'ouverture et de fermeture d'une jalousie, en utilisant un moteur (M) inversible contrôlé par un commutateur de fin de course, de manière que l'heure actuelle, un moment de commutation de ouverture (AT) et un moment de commutation de fermeture (ZT) sont alimentés par des signaux d'entrée à un microprocesseur (MP), et, à l'aide d'un rythmeur (CL) l'heure réelle est compté et enregistrée à incréments et indiquée sur un affichage de l'heure, et la commutation de ouverture a lieu chaque fois que le dépassement du moment d'ouverture est détecté par le microprocesseur (MP) dans une première comparaison (V1) de l'heure réelle indiqué sur un affichage de l'heure (LCD), et la commutation de fermeture a lieu chaque fois que le dépassement du moment de fermeture (ZT) est détecté par le microprocesseur dans une deuxième comparaison (V2), le moment de la commutation de ouverture (AT) et le moment de commutation de fermeture (ZT ) étant alimentés au microprocesseur (MP) par un transmetteur de signal d'entrée gradué (P1, P2), et ledit microprocesseur effectuant la commutation d'ouverture et de fermeture respectivement pendant une durée (EBZ) suffisante pour actionner le commutateur de fin de course,
**caractérisé en ce que** les signaux d'entrée pour le réglage de l'heure actuelle sont signalés au microprocesseur (MP) par deux boutons (TA, TZ), de telle manière que après chaque fois qu'un actionnement simultané des deux boutons (TA, TZ) durant au moins une période de test (PZ) prédéterminée a été détectée, pendant une période de réglage de l'horloge un avancement ou renversement rapide de l'horloge a lieu dans le cas que l'actionnement de l'un ou l'autre bouton (TA, TZ) respectivement est détecté, et que, hors de la période de réglage de l'horloge une commutation de ouverture est effectuée chaque fois qu'un actionnement d'un bouton (TA) est détecté, et une commutation de fermeture est effectuée chaque fois qu'un actionnement de l'autre bouton (TZ) est détecté.

2. Dispositif de commutation horaire selon la revendication 1, **caractérisé en ce que** chaque fois qu'une durée d'actionnement d'un des boutons (TA, TZ) de moins d'une durée de limite (GZ) hors de la période de réglage de l'horloge est détectée, la commutation d'ouverture ou de fermeture est effectuée pour une durée (EBZ) suffisante pour actionner un commutateur de fin de course, et si cela n'est pas le cas, la commutation d'ouverture ou de fermeture se termine avec la fin de l'actionnement du bouton.

3. Dispositif de commutation horaire selon l'une des revendications ci-dessus,
**caractérisé en ce que** les transmetteurs de signal d'entrée (P1, P2) sont des potentiomètres, des transmetteurs de code de position numériques ou des transmetteurs de code incrémental avec un signal de position à zéro.

4. Dispositif de commutation horaire selon la revendication 3, **caractérisé en ce que** les signaux de position de fin de course ne sont pas attribués à un moment d'ouverture (AT) ou à un moment de fermeture (ZT) respectivement, et les autres valeurs ou codes de position sont dans chaque cas attribués à des pas de 10 minutes, et le moment d'ouverture (AT) à 5 heures ou le moment de fermeture (ZT) à 17 heures respectivement sont mis à la première valeur ou code de position et sur la graduation.

5. Dispositif de commutation horaire selon l'une des revendications ci-dessus,
**caractérisé en ce que** chaque fois qu'une modification d'un paramètre d'un transmetteur de signal d'entrée (P1, P2) est détectée par le microprocesseur (MP) à l'aide d'une comparaison (V3, V4) du nouveau moment d'ouverture ou de fermeture normalisé, avec le moment d'ouverture ou de fermeture correspondant encore stocké (AT, ZT), celui-ci est alimentée pour une période prédéterminée au afficheur à cristaux liquides (LCD) au lieu de l'heure réelle pour la visualisation clignotante.

6. Dispositif de commutation horaire selon l'une des revendications ci-dessus,
**caractérisé en ce que** chaque transmetteur de signal d'entrée (P1, P2) est arrangé sur un approximativement semi-circulaire cercle de référence, dans lequel l'affichage de l'heure (LCD) est placé ainsi bien que des boutons (TA, TZ) qui sont attribués au temporisateur d'ouverture ou de fermeture respectivement au-dessus ou au-dessous de l'affichage de l'heure (LCD).

7. Dispositif de commutation horaire selon l'une des revendications 3 à 6,
**caractérisé en ce qu'**une plaque de contact (KP) porte des points de raccordement (LCK) pour l'affichage de l'heure (LCD), les contacts des codes de position (PK1, PK2) ou des trajets de potentiomètre (PB1, PB2) des transmetteurs de signal d'entrée (P1, P2), des contacts de commutation (TK1, TK2) des boutons (AT, TZ) et des connexions de microprocesseur.

8. Dispositif de commutation horaire selon la revendication 7, **caractérisé en ce qu'**il est monté, de façon capsulé avec des relais de commande de sortie (R1, R2), à un cadre de montage encastré, et une plaque de recouvrement extérieure (AP) est tenue au-dessus de la plaque de contact (KP), ladite plaque de recouvrement ayant des ajours (D1 - D3) pour l'affichage de l'heure (LCD), pour des leviers d'ajustement (H1, H2) des transmetteurs de signal d'entrée (P1, P2) et leurs graduations (AS, ZS), ainsi que pour des têtes de touche (TAT, TZT) des boutons (AT, TZ), qui sont articulées à charnière.

9. Dispositif de commutation horaire selon la revendication 8, **caractérisé en ce que** les leviers d'ajustement (H1, H2) sont connectés avec des anneaux de palier concentriques (L1, L2), qui sont pivotés sous la plaque de recouvrement (AP) et portent des contacts frottants des transmetteurs de signal d'entrée (P1, P2) analogues ou numériques.

10. Dispositif de commutation horaire selon la revendication 8, **caractérisé en ce que** l'un des relais de commande de sortie (R1) actionne un contact inverseur (W) et l'autre actionne un contact de fermeture (AK), et un branchement de phase (P) est connecté au contact de fermeture (AK), et la phase reliée est connectée au contact inverseur (W), dont les raccords de travail et de repos sont liés à un commutateur de fin de course (EA, EZ) respectivement, pour une action d'ouverture ou de fermeture respectivement, une impédance de déphaseur (C) étant connectée entre les contacts de départ desdits commutateurs et les contacts étant chacun conduits à un raccord de bobine du moteur (MA, MZ), dont les enroulements sont connectés à un conducteur neutre (N) à l'autre extrémité.

11. Dispositif de commutation horaire selon l'une des revendications 1 à 5,
**caractérisé en ce que** plusieurs paires de transmetteurs de signal d'entrée (P1 - P6) et de touches d'entrée (11, 12, 21, 22, 31, 32) ainsi que des câbles d'entrée externes (E1 - E3), ainsi que des relais avec des raccords de sortie (A1 - A3) pour le contrôle d'ouverture et de fermeture sont connectés au microprocesseur (MP), et un logiciel les manoeuvre en multiplexage.

12. Dispositif de commutation horaire selon la revendication 11, **caractérisé en ce qu'**il est intégré dans un boîtier de panneau de commande et couvre six largeurs de module standard.
